# EUROPÄISCHE PATENTSCHRIFT

(11) **EP 0 691 447 B1**
(45) Veröffentlichungstag und Bekanntmachung des Hinweises auf die Patenterteilung: **11.11.1998**
(21) Anmeldenummer: 95107378.2
(22) Anmeldetag: 16.05.1995
(51) Int. Cl.: E05C 17/20

(54) **Kraftwagentürfeststeller**
Door check for vehicle door
Dispositif d'arrêt pour porte de véhicule automobile

(30) Priorität: 08.06.1994 DE 9409287 U
(43) Veröffentlichungstag der Anmeldung: 10.01.1996
(73) Patentinhaber: ED. SCHARWÄCHTER GmbH & Co. KG, D-42809 Remscheid (DE)
(72) Erfinder: Heinemann, Heinz-Walter, D-42369 Wuppertal (DE); Söltzer, Jürgen, D-42897 Remscheid (DE)
(74) Vertreter: Schön, Theodor, Patent- und Zivilingenieur

(56) Entgegenhaltungen:
- EP-A- 0 172 751
- DE-A- 2 412 990
- FR-A- 1 143 995
- FR-A- 2 592 087
- FR-A- 2 609 749

## Beschreibung

Die Erfindung bezieht sich auf einen Krafwagentürfeststeller, gemäß dem Oberbegriff des Anspruchs 1.

Ein solcher Türfeststeller mit einer aus einem Flachmaterialzuschnitt gebildeten. an der Fahrzeugtüre angeschlagenen Türhaltestange und einem an der Fahrzeugkarosserie befestigten, die Türhaltestange bei geschlossener Türe wenigstens teilweise aufnehmenden Haltergehäuse ist aus der DE-A-2412990 bekannt. Bei diesem bekannten Türfeststeller ist die Türhaltestange entlang einer geradlinigen im Profilgrund des im Querschnitt etwa U-förmigen Haltergehäuses angeordneten Laufbahn verschieblich abgestützt und durch den Belastungsarm einer an der offenen Seite des Haltergehäuses gelagerten und abgestützten Drehstabfeder belastet. wobei der Belastungsarm der Drehstabfeder vermittels einer Rolle mit am einen Längsrand der Türhaltestange ausgebildeten Rastmarken zusammenwirkt.
Bekannte Türfeststeller dieser wie auch vergleichbarer Bauart sind einerseits mit einem für Massenartikel tragbaren Aufwand in einer allen Ansprüchen an Haltekraft. Genauigkeit. der Haltepunkte der Fahrzeugtüre sowie geräuscharmen Gang herstellbar und haben sich auch in der Praxis bewährt.
Der aus der DE-A-2412990 bekannten Bauart eines Kraftwagentürfestellers haftet jedoch auf Grund ihrer Gestaltung der Nachteil an, daß dem Haltergehäuse eine große Eintrittsöffnung für die Türhaltestange in der Fahrzeugkarosserie vorgeschaltet sein muß, welche gegen das Eindringen von Schmutz und Wasser nicht hinreichend abdichtbar ist.

Der Erfindung liegt die Aufgabe zugrunde einen Türfeststeller für Kraftwagentüren zu schaffen, der bei gleicher Brems-und Feststellcharakteristik wie herkömmliche Türfeststeller und bei gleichermaßen geräuschlosem Gang von den räumlichen Verhältnissen einerseits im Bereich der Türanlenkung und andererseits innerhalb des Türkörpers unabhängig einsetzbar ist und der darüberhinaus zugleich als Funktionsteil. insbesondere als Ausstattungsteil für den Fahrgastraum ausgebildet sein kann.

Diese Aufgabe wird, ausgehend von einem Kraftwagentürfeststeller der eingangs bezeichneten Bauart, erfindungsgemäß durch die Merkmale des kennzeichnenden Teils des Anspruchs 1 gelöst.
In Verbindung mit einer Führung innerhalb des Haltergehäuses ermöglicht die entsprechende Wahl des Konturverlaufes wenigstens eines der Längsränder der Türhaltestange eine Steuerung deren tatsächlichen Bewegungsverlaufes an einer wählbaren Stelle, insbesondere der Austrittsstelle an der Fahrzeuzkarosserie und/oder der Eintrittsstelle an der Fahrzeugtüre dahingehend, daß ein im wesentlichen auf die Breite der Türhaltestange begrenzter Aus-bzw. Eintrittsschlitz in der Karosserie-bzw. Türseitenwandung für den Durchtritt der Türhaltestange ausreichend ist. Dies bringt auf der einen Seite den Vorteil mit sich, daß eine gute Abdichtung des oder der Durchtrittschlitze für die Türhaltestange problemlos und mit einfachen Mitteln erreichbar ist, und bringt auf der anderen Seite mit dem Vorteil mit sich. daß bewährte und erprobte Halte-bzw. Feststelleinrichtungen verwendet werden können. die bei hoher Haltekraft einen geräuscharmen Gang des Türfeststellers gewährleisten.

Bei einem Türfeststeller, bei dem die Türhaltestange vermittels eines an ihrem freien Ende angeordneten Endanschlagteiles in einem wenigstens über einen Teil seiner Länge hin um eine zur Scharnierachse parallele Achse bogenförmig gekrümmten Führungskanal des Haltergehäuses geführt ist, ist ergänzend zu der Zwangsführung des freien Ends der Türhaltestange entlang einer gekrümmten Kurvenbahn ist ferner vorgesehen, daß die Feststelleinrichtung am außenliegenden Ende des Führungskanales des Haltergehäuses angeordnet und die Türhaltestange über ihren einen S-förmig gekrümmten Konturverlauf aufweisenden Längsrand an dem federbelasteten Andruckglied der Feststelleinrichtung anliegend abgestützt ist. Bei für die jeweiligen Einbauverhältnisse, insbesondere die Lage des türseitigen Anlenkpunktes der Türhaltestange zur Scharnierachse geeigneter Wahl des Klümmungsverlaufes einerseits des Führungskanales und andererseits des Konturverlaufes des dem Andruckglied zugeordneten Längsrandes der Türhaltestange kann hiermit die quer zur Scharnierachse gerichtete Bewegung der Türhaltestange an einer beliebigen Stelle, insbesondere an der Stelle ihre Eintrittes in den Türkörper und/oder ihres Austrittes aus der Fahrzeugkarosseriewandung auf zumindest ein Minimum, bzw., nahezu null reduziert werden.

In zweckmäßiger Ausgestaltung des erfindungsgemäßen Kraftwagentürfeststellers ist weiterhin vorgesehen, daß der Feststelleinrichtung ein Endanschlagpuffer vorgeschaltet ist, wobei Feststelleinrichtung und Endanschlagpuffer unmüttelbar hintereinanderliegend im Haltergehäuse angeordnet sind und wobei der Endanschlagpuffer aus einem Polster aus elastischem Material und einer im wesentlichen U-förmigen, eine Schlitzausnehmung für den Durchtritt der Türhaltestange aufweisenden Metallabdeckung besteht und insgesamt gegen die dem Führungskanal zugewandte Wandung eines die Feststelleinrichtung aufnehmenden Gehäuses abgestützt ist. Dies ermöglicht eine zusätzliche Abstützung bzw. Führung der Türhaltestange in der dem Polster aus elastischen Material vorgeschalteten Abdeckung.

Bei einem dieserart ausgestalteten Türfeststeller wird bevorzugterweise eine an sich bekannte Ausbildung einer Feststelleinrichtung verwendet, welche aus einer um eine feststehende Achse drehbaren Rastrolle und einer federbelasteten Andruckrolle besteht und insgesamt in einem eigenen Gehäuse oder dergl. aufgenommen sowie samt diesem am austrittsende des Führungskanales des Haltergehäuses angeordnet ist. Im Rahmen der Erfindung kann selbstverständlich auch jede andere bekannte und bewährte Ausbildung einer Feststelleinrichtung eingesetzt werden, sofern sie dem einen S-förmig gekrümmten konturverlauf aufweisenden Längsrand der Türhaltestange eine geeignete, im wesentlichen linienförmige Abstützung am Ausgang des Führungskanales des Haltergehäuses gewährleistet.

Das die Türhaltestange im Führungskanal des Haltergehäuses führende Endanschlagteil kann im einfachsten Falle durch einen einfachen Endanschlagpuffer gebildet sein, kann vorteilhaft aber auch durch ein um eine durch einen Spannstift gebildete Achse drehbares Rollenpaar gebildet werden.

Für manche Anwendungsfälle kann es sich ferner als besonders vorteilhaft erweisen, daß die Türhaltestange im Bereich ihrer Anlenkung an der Fahrzeugtüre mit einer zur Scharnierachse hin gerichteten Abwinkelung versehen und mit einem Abstand zu deren Scharnierachse an der Fahrzeugtüre angelenkt ist.

Hinsichtlich der Ausbildung des Haltergehäuses besteht eine weitgehende Gestaltungsfreiheit, da es lediglich eine innenliegende Führung für das freie Ende der Türhaltestange, zweckmäßigerweise einen Führungskanal und eine Aufnahme für die Feststelleinrichtung aufweisen muß. In einer zweckmäßigen Gestaltungsform ist daher vorgesehen, daß das Haltergehäuse aus zwei Blechhalbschalen besteht und der der Türhaltestange zugeordnete Führungskanal seitlich durch sickenartige Eindrückungen in den Wandungen des Haltergehäuses gebildet bzw. begrenzt ist. Eine solche Gestaltung des Haltergehäuses ermöglicht es die äußere Form des Haltergehäuses so zu gestalten, daß das Haltergehäuse zugleich auch die Funktion eines ohnehin erforderlichen Einbauteiles der fahrzeugkarosserie oder eines Ausstattungsteiles des fahrgastraumes übernehmen und dieser Funktion entsprechend optimal geformt sein kann.

Bei einem besonderen Anwendungsfall eines erfindungsgemäßen Kraftwagentürfeststellers ist vorgesehen, daß das Haltergehäuse als Fußstütze ausgebildet und innerhalb des Fahrgastraumes auf das Bodenblech aufgesetzt, an der Fahrzeugkarosserie montiert ist.

Die Erfindung ist in der nachfolgenden Beispielsbeschreibung anhand eines in der Zeichnung dargestellten Ausführungsbeispieles im Einzelnen beschrieben.

In der Zeichnung zeigt die
Figur 1 eine Draufsicht auf einen Kraftwagentürfeststeller;
Figur 2 einen Schnitt durch den Kraftwagentürfeststeller entlang der Linie II'- II in Figur 1:
Figur 3 einen Schnitt durch den Kraftwagentürfeststeller entlang der Linie III-III in Figur 1;

Der in der Zeichnung dargestellte Kraftwagentürfeststeller umfaßt eine aus einem Flachmaterialzuschnitt gebildete Türhaltestange 1. welche einerseits um eine zur Scharnierachse 2 parallele Achse 3 an einem am Türkörper angeordneten Lagerbock 4 angelenkt ist und andererseits mit ihrem freien Ende 5 in einem an der Fahrzeugkarosserie befestigten Haltergehäuse 6 geführt ist. Die Türhaltestange 1 ist an ihrem einen Längsrand 7 mit im Abstand voneinander angeordneten Rastausnehmungen 8 versehen und weist an ihrem anderen Längsrand 9 einen etwa S-förmigen konturverlauf auf. An ihrem freien Ende 5 ist die Türhaltestange 1 mit einem Endanschlagpuffer 10 ausgestattet, welcher vermittels eines Spannhülse 11 an der Türhaltestange 1 befestigt ist. Über den Endanschlagpuffer 10 ist das freie Ende 5 der Türhaltestange 1 in einem im Haltergehäuse 6 ausgebildeten und über einen Teil seiner Länge hin um eine zur Scharnierachse 2 parallele Achse gekrümmten Führungskanal 12 geführt. Die Krümmung des Führungskanales 12 ist dabei zur Schwenkrichtung der Fahrzeugtüre um die Scharnierachse 2 gegensinnig ausgerichtet. Am außenliegenden Ende des Führungskanales 12 sind hintereinanderliegend ein Anschalgpuffer 13 und eine Feststelleinrichtung 14 angeordnet. Der Anschlagpuffer 13 besteht dabei aus einem Polster 15 aus einem elastischen Material und einer im Querschnitt U-formigen Abdeckung 16 aus einem Metallteil, wobei die Abdeckung 16 mit einem Durchtrittsschlitz für die Türhaltestange 1 versehen ist. Die Feststelleinrichtung ist insgesamt in einem Gehäuse 17 aufgenommen, wobei die bezüglich des Führungskanales 12 innenliegende Wandung des Gehäuses 17 zugleich die Abstützung für das Polster 15 des Anschlagpuffers 13 bildet. Die Feststelleinrichtung selbst besteht aus einer um eine feststehende Achse 18 drehbar angeordneten Rastrolle 19, welche mit den Rastausnehmungen 8 der Türhaltestange 1 zusammenwirkt und einer Belastungsrolle 20, welche innerhalb des Gehäuses 17 quer zur Türhaltestange 1 verschieblich geführt und mittels eines Druckfeder 21 federbelastet ist. Im Bereich ihrer Anlenkung an der Fahrzeugtüre ist die Türhaltestange 1 mit einer Abwinkelung 22 versehen, über welche sie an den Lagerbock 4 angeschlossen ist. Wie aus der Figur 1 der Zeichnung ersichtlich genügt für den Durchtritt einer solcherart ausgebildeten und gesteuerten Türhaltestange 1 eine im wesentlichen auf deren Breite beschränkte Schlitzöffnung 23 in der karosserie-bzw Türwandung. welche mit verhältnismäßig einfachen Mitteln 24 abgedichtet werden kann.
Das Haltergehäuse 6 besteht aus zwei Halbschalen, die in seitlich ausladenenden Flanschbereichen 25 mit Durchtrittsausnehmungen 26 für Befestigungsmittel versehen sind und ist insgesamt innerhalb der Fahrzeugkarosserie angeordnet und befestig. Die beiden Halbschalen des Haltergehäuses 6 sind mit sickenartigen Eindrückungen 27 versehen. welche den Führungskanal 12 begrenzen. In der gezeigten Ausführungsform ist das Haltergehäuse 6 als Fußstütze ausgebildet und in, im Einzelnen nicht gezeigter Weise am Bodenblech des Fahrgastraumes eines Kraftwagens angeordnet.

## Patentansprüche

1. Kraftwagentürfeststeller, bestehend aus einer aus wenigstens einem Flachmaterialzuschnitt gebildeten, im montierten Zustand um eine zur Scharnierachse (2) parallele Achse schwenkbar an der Fahrzeugtüre angelenkten und lediglich an ihrem einen Längsrand (7) mit Rastmarken (8) versehenen Türhaltestange (1), welche bei geschlossener Fahrzeugtüre über einen Teil ihrer Länge hin in einem quer zur Fahrzeuglängsachse ausgerichteten an der Fahrzeugkarosserie befestigten Haltergehäuse (6) aufgenommen und geführt ist, sowie einer in dem Haltergehäuse (6) angeordneten, ein feststehendes Rastglied (19) und ein federbelastetes Andruckglied (20) umfassenden Feststelleinrichtung (14), wobei die Türhaltestange (1) vermittels eines an ihrem freien Ende angeordneten Endanschlagteiles (10) in einem Führungskanal (12) des Haltergehäuses (6) geführt ist
dadurch gekennzeichnet, daß
die Türhaltestange (1) zumindest entlang ihres keine Rastmarken (8) aufweisenden Längsrandes (9) eine in der Draufsicht einen S-förmigen Konturverlauf aufweisende Grundrißform besitzt, und daß der Führungskanal (12) wenigstens über einen Teil seiner Länge hin um eine zur Türscharnierachse (2) parallele Achse bogenförmig gekrümmt ist.

2. Kraftwagentürfeststeller nach Anspruch 1, dadurch gekennzeichnet, daß die Feststelleinrichtung (14) am außenliegenden Ende des Führungskanales (12) des Haltergehäuses (6) angeordnet und die Türhaltestange (1) über ihren einen S-förmig gekrümmten Konturverlauf aufweisenden Längsrand (9) an dem federbelasteten Andruckglied (20) der Feststelleinrichtung (14) anliegend abgestützt ist.

3. Kraftwagentürfeststeller nach Anspruch 1 und 2, dadurch gekennzeichnet, daß der Feststelleinrichtung (14) ein Endanschlagpuffer (13) vorgeschaltet ist, wobei Feststelleinrichtung (14) und Endanschlagpuffer (13) unmittelbar hintereinanderliegend im Haltergehäuse angeordnet sind.

4. Kraftwagentürfeststeller nach Anspruch 3, dadurch gekennzeichnet, daß der Endanschlagpuffer (13) aus einem Polster (15) aus elastischem Material und einer im wesentlichen U-fürmigen, eine Schlitzausnehmung für den Durchtritt der Türhaltestange (1) aufweisenden Metallabdeckung (16) besteht und insgesamt gegen die dem Führungskanal (12) zugewandte Wandung eines die Feststelleinrichtung aufnehmenden Gehäuses (17) abgestützt ist.

5. Kraftwagentürfeststeller nach Anspruch 1 bis 4, dadurch gekennzeichnet, daß das die Türhaltestange (1) im Führungskanal (12) des Haltergehäuses (G) führende Endanschlagteil (10) durch ein um eine durch einen Spannstift (11) gebildete Achse drehbares Rollenpaar gebildet ist.

6. Kraftwagentürfeststeller nach Anspruch 1 bis 5, dadurch gekennzeichnet, daß die Türhaltestange (1) im Bereich ihrer Anlenkung an der Fahrzeugtüre mit einer zur Scharnierachse (2) hin gerichteten Abwinkelung (22) versehen und mit einem Abstand zur Scharnierachse (2) an der Fahrzeugtüre angelenkt ist.

7. Kraftwagentürfeststeller nach Anspruch 1 bis 6, dadurch gekennzeichnet, daß die Feststelleinrichtung (14) aus einer um eine feststehende Achse (18) drehbaren Rastrolle (19) und einer federbelasteten Andruckrolle (20) besteht und insgesamt am Austrittsende des Führungskanales (12) des Haltergehäuses (6) angeordnet ist.

8. Kraftwagentürfeststeller nach Anspruch 1 bis 7, dadurch gekennzeichnet, daß das Haltergehäuse (6) aus zwei Blechhalbschalen besteht und der der Türhaltestange (1) zugeordnete Führungskanal (12) seitlich durch sickenartige Eindrückungen (27) in den Wandungen des Haltergehäuses (6) gebildet bzw. begrenzt ist.

9. Kraftwagentürfeststeller nach Anspruch 1 bis 8, dadurch gekennzeichnet, daß das Haltergehäuse (6) als Fußstütze ausgebildet und auf das Bodenblech aufgesetzt in der Fahrzeugkarosserie montierbar ist.

## Claims

1. Automobile door fixing device consisting of a door holding rod (1) which is formed from at least one flat material blank, is articulated pivotally on the vehicle door round an axis parallel to the hinge axis (2) in the fitted state, is provided with catch marks (8) merely on one longitudinal edge (7) and, when the vehicle door is closed, is held and guided over a proportion of its length in a holder housing (6) orientated transversely to the longitudinal axis of the vehicle and fastened on the vehicle body and of a fixing arrangement (14) which is arranged in the holder housing (6) and comprises a stationary catch element (19) and a spring-loaded pressing element (20), the door holding rod (1) being guided by means of an end stop part (10) arranged at its free end in a guide duct (12) of the holder housing (6), characterized in that the door holding rod (1) possesses a horizontal projection having an S-shaped contour in a plan view at least along its longitudinal edge (9) comprising no catch marks (8) and in that the guide duct (12) is curved in an arc shape at least over a proportion of its length round an axis parallel to the door hinge axis (2).

2. Automobile door fixing device according to claim 1, characterized in that the fixing arrangement (14) is arranged at the outer end of the guide duct (12) of the holder housing (6) and the door holding rod (1) is supported so as to rest via its longitudinal edge (9) having a contour which is curved in the form of an S on the spring-loaded pressing element (20) of the fixing arrangement (14).

3. Automobile door fixing device according to claims 1 and 2, characterized in that the fixing arrangement (14) is preceded by an end stop buffer (13), fixing arrangement (14) and end stop buffer (13) being arranged directly in succession in the holder housing.

4. Automobile door fixing device according to claim 3, characterized in that the end stop buffer (13) consists of a cushion (15) of elastic material and a substantially U-shaped metal covering (16) having a slot recess for passage of the door holding rod (1) and is supported overall against the wall, facing the guide duct (12), of a housing (17) receiving the fixing arrangement.

5. Automobile door fixing device according to claims 1 to 4, characterized in that the end stop part (10) guiding the door holding rod (1) in the guide duct (12) of the holding housing (6) is formed by a roller pair capable of rotating round an axis formed by a dowel pin (11).

6. Automobile door fixing device according to claims 1 to 5, characterized in that the door holding rod (1) is provided with an angle piece (22) directed toward the hinge axis (2) in the region of its articulation on the vehicle door and is articulated on the vehicle door at a distance from the hinge axis (2).

7. Automobile door fixing device according to claims 1 to 6, characterized in that the fixing arrangement (14) consists of a catch roller (19) which is rotatable round a stationary axis (18) and of a spring-loaded pressing roller (20) and is arranged overall at the outlet end of the guide duct (12) of the holder housing (6).

8. Automobile door fixing device according to claims 1 to 7, characterized in that the holder housing (6) consists of two sheet metal half shells and the guide duct (12) allocated to the door holding rod (1) is formed or limited laterally by bead-like impressions (27) in the walls of the holder housing (6).

9. Automobile door fixing device according to claims 1 to 8, characterized in that the holder housing (6) is designed as a foot support and, once placed on the floor plate, can be fitted in the vehicle body.

## Revendications

1. Arrêtoir de porte pour véhicules automobiles comprenant, d'une part, une barre d'arrêt (1) qui est constituée d'au moins un segment de plat, qui est articulée, après montage, sur la porte du véhicule en étant mobile autour d'un axe parallèle à l'axe de la charnière (2), qui est pourvue de crans d'arrêt (8) sur un seul (7) des bords longitudinaux et qui, lorsque la porte est fermée, est logée sur une partie de sa longueur dans un boîtier de maintien (6) perpendiculaire à l'axe longitudinal du véhicule et fixé sur la carrosserie de celui-ci, et, d'autre part, un dispositif d'arrêt (14) logé dans le boîtier de maintien (6), comprenant un élément d'arrêt fixe (19) et un élément d'appui (20) à ressort, la barre d'arrêt (1) étant déplaçable par l'intermédiaire d'une butée de fin de course (10) prévue à son extrémité libre, dans une rainure de guidage (12) du boîtier de maintien (6) *caractérisé en ce que* au moins le bord longitudinal (9) de la barre d'arrêt (1), qui ne comporte pas de crans d'arrêt (8), présente une projection horizontale en forme de S et *en ce que* au moins une partie de la longueur de la rainure de guidage (12) est recourbée en forme d'arc autour d'un axe parallèle à l'axe de la charnière (2).

2. Arrêtoir de porte selon la revendication 1 *caractérisé en ce que* le dispositif d'arrêt (14) est prévu à l'extrémité de sortie de la rainure de guidage (12) du boîtier de maintien (6) et *en ce que* la barre d'arrêt (1) s'appuie par son bord longitudinal (9) ayant un contour recourbé en forme de S, sur l'élément d'appui (20) du dispositif d'arrêt (14).

3. Arrêtoir de porte selon les revendications 1 et 2 *caractérisé en ce que* un butoir de fin de course (13) est disposé en amont du dispositif d'arrêt (14), ledit dispositif d'arrêt (14) et le butoir de fin de course (13) étant disposés dans le boîtier de maintien (6) l'un immédiatement derrière l'autre.

4. Arrêtoir de porte selon la revendication 3 *caractérisé en ce que* le butoir de fin de course (13) qui est constitué d'un coussin (15) en matériau élastique et d'une couverture métallique (16) sensiblement en forme de U et pourvu d'un évidement traversant en forme de fente pour le passage de la barre d'arrêt (1), est au contact de la paroi, faisant face à la rainure de guidage (12), d'un boîtier (17) logeant le dispositif d'arrêt.

5. Arrêtoir de porte selon les revendications 1 à 4 *caractérisé en ce que* la butée de fin de course (10) guidant la barre d'arrêt (1) dans la rainure de guidage (12) du boîtier de maintien (6), est constituée d'une paire de galets tournant autour d'un axe formé par une goupille de serrage (11).

6. Arrêtoir de porte selon les revendications 1 à 5 *caractérisé en ce que* la barre d'arrêt (1) présente, dans la zone de son assemblage articulé avec la porte du véhicule, un coude (22) orienté vers l'axe de la charnière (2) et est articulé sur la porte du véhicule à une certaine distance dudit axe de la charnière (2).

7. Arrêtoir de porte selon les revendications 1 à 6 *caractérisé en ce que* le dispositif d'arrêt (14) qui se compose d'un galet d'arrêt (19) mobile autour d'un axe fixe (18) et d'un galet d'appui (20) subissant la pression d'un ressort, est disposé à l'extrémité de sortie de la rainure de guidage (12) du boîtier de maintien (6).

8. Arrêtoir de porte selon les revendications 1 à 7 *caractérisé en ce que* le boîtier de maintien (6) se compose de deux demi-coques métalliques et *en ce que* la rainure de guidage (12) coopérant avec la barre d'arrêt (1) est formée, respectivement délimitée latéralement, par des enfoncements (27) formant des nervures, prévus dans les parois du boîtier de maintien (6).

9. Arrêtoir de porte selon les revendications 1 à 8 *caractérisé en ce que* le boîtier de maintien (6) est constitué d'un support qui, après avoir été posé sur la tôle du fond, peut être monté sur la carrosserie du véhicule.
